# EUROPÄISCHE PATENTSCHRIFT

(11) **EP 3 702 620 B1**
(45) Veröffentlichungstag und Bekanntmachung des Hinweises auf die Patenterteilung: **27.04.2022**
(21) Anmeldenummer: 20155642.0
(22) Anmeldetag: 05.02.2020
(51) Int. Cl.: F04D 19/00, F04D 29/38, F04D 29/66

(54) **AXIALVENTILATOR MIT GERÄUSCHREDUZIERENDEN LÜFTERRADSCHAUFELN, DIE BOHRUNGEN AUFWEISEN**
AXIAL FAN WITH NOISE REDUCING FAN IMPELLER VANES HAVING BORES
VENTILATEUR AXIAL POURVU D'AUBES DE ROUE DE VENTILATEUR RÉDUISANT LE BRUIT ET POURVUES DE TROUS

(30) Priorität: 28.02.2019 DE 102019105190
(43) Veröffentlichungstag der Anmeldung: 02.09.2020
(62) Teilanmeldung aus: 21215518.8
(73) Patentinhaber: ebm-papst St. Georgen GmbH & Co. KG, 78112 St. Georgen (DE)
(72) Erfinder: KEBER, Roland, 84109 Wörth (DE); SIEGER, Tobias, 78187 Geisingen (DE); LAUFER, Wolfgang, 78733 Aichhalden (DE); HERR, Jürgen, 78112 St. Georgen (DE); SCHULDE, Arnold, 78054 VS-Schwenningen (DE); EIMER, Georg, 78112 St. Georgen (DE); MÜLLER, Martin, 72250 Freudenstadt (DE); HAAS, Dominik, 78739 Hardt (DE); HOPPE, Simon, 78112 St. Georgen (DE); GRILLIAT, Julien, 78050 Villingen-Schwenningen (DE); DANNECKER, Johannes, 78136 Schonach (DE); GÜNTER, Clemens, 78144 Schramberg (DE)
(74) Vertreter: Staeger & Sperling Partnerschaftsgesellschaft mbB

(56) Entgegenhaltungen:
- CN-A- 107 313 979
- CN-A- 107 489 658
- JP-A- H11 201 090
- JP-A- 2005 240 749

## Beschreibung

Die Erfindung betrifft einen Axialventilator mit einem Gehäuse und einem in dem Gehäuse angeordneten Lüfterrad zur Erzeugung eines Axialluftstromes durch das Gehäuse.

Bei Axialventilatoren mit ringförmigen, das Lüfterrad umschließenden Gehäusen entstehen am Kopfspalt zwischen den Lüfterradschaufeln und der Gehäuseinnenwand Kopfspaltwirbel, die in Praxis zu einer erheblichen Geräuschentwicklung führen. Zu deren Reduzierung gibt es im Stand der Technik bereits mehrere Ansätze, die jedoch nicht für jeden Einsatz geeignet sind. Beispielsweise kann der Durchmesser des Axialventilators vergrößert werden. Dies ist jedoch kontraproduktiv hinsichtlich seines Wirkungsgrads und Windlastverhaltens. Alternativ gibt es die Möglichkeit, die Zuströmung oder Abströmung zu beeinflussen, jedoch sind hierfür zusätzliche Bauteile und meist ein erhöhter Bauraumbedarf nötig. Den Oberbegriff des Hauptanspruchs bildender Stand der Technik ist in den Dokumenten CN 107 313 979 A, JP 2005 240749 A, CN 107 489 658 A und JP H11 201090 A offenbart.

Der Erfindung liegt die Aufgabe zugrunde, das Geräuschverhalten eines Axialventilators zu verbessern.

Diese Aufgabe wird durch die Merkmalskombination gemäß Patentanspruch 1 gelöst.

Erfindungsgemäß wird ein Axialventilator mit einem Gehäuse und einem in dem Gehäuse angeordneten Lüfterrad zur Erzeugung eines Axialluftstromes durch das Gehäuse vorgeschlagen. Das Lüfterrad weist mehrere sich von einer Nabe nach radial außen bis zur jeweiligen Schaufelspitze erstreckende Lüfterradschaufeln auf, welche über einen Kopfspalt beanstandet zu einer Innenwand des Gehäuses verlaufen. Die Schaufelspitze ist die Erstreckung der Lüfterradschaufeln entlang der Innenwand des Gehäuses, das insbesondere als Gehäusering das Lüfterrad umgibt. Die Lüfterradschaufeln weisen entlang der jeweiligen Schaufelspitze Bohrungen auf.

Die Bohrungen entlang der jeweiligen Schaufelspitze interagieren unmittelbar mit dem Kopfspaltwirbel und reduzieren die Geräuschemission des Lüfterrads im Betrieb. Insbesondere wird die Form und Ausbreitung des Strömungswirbels entlang der Schaufelspitzen der Lüfterradschaufeln günstig beeinflusst. Bei Axialventilatoren, die sich ausschließlich durch die Laufradschaufeln mit und ohne entlang der Schaufelspitze vorgesehene Bohrungen unterschieden, konnten bei Messungen Reduzierungen der Geräuschentwicklung von über 20% erreicht werden.

Besonders vorteilhaft wirken die Bohrungen bei Axialventilatoren, bei denen die Lüfterradschaufeln einen sehr flachen Anstellwinkel gegenüber der senkrecht zur Strömungsrichtung verlaufenden Axialebene aufweisen, der insbesondere im Bereich von 5-25°, vorzugsweise 10-20° liegt.

Erfindungsgemäß sind die Bohrungen auf beiden axialen Seiten der Lüfterradschaufeln oder als Durchgangsbohrungen durch die Lüfterradschaufeln ausgebildet.

Erfindungsgemäß werden mehrere der Bohrungen je Lüfterradschaufel entlang der jeweiligen Schaufelspitze vorgesehen. Die Anzahl der Bohrungen beträgt mindestens zwei, insbesondere jedoch mindestens drei, vorzugsweise mindestens fünf, weiter bevorzugt mindestens sieben. Die Bohrungen verlaufen dabei entlang einer Linie parallel zur Schaufelspitze. Ihre Anordnung ist somit über den Verlauf der Schaufelspitze entlang des Kopfspalts gegenüber der Innenwand des Gehäuses festgelegt.

Als besonders günstig hat sich eine Ausführung der Bohrungen mit einem kreisförmigen Querschnitt erwiesen. Die Größe der Bohrungen wird über ihren Durchmesser bestimmt. In einer vorteilhaften Ausführung des Axialventilators weisen die Bohrungen einen maximalen Durchmesser DBmax auf, der 0,7-1,5%, vorzugsweise 1% eines maximalen Lüfterraddurchmessers des Lüfterrads entspricht.

Eine spezielle Anordnung der Bohrungen zueinander begünstigt die Geräuschreduzierung ebenfalls. Günstig ist eine Ausführungsvariante, bei der die Bohrungen zueinander einen Abstand A entlang der jeweiligen Schaufelspitze aufweisen, der dem doppelten maximalen Durchmesser DBmax der Bohrungen entspricht. Der Abstand A wird dabei jeweils am Mittelpunkt der jeweiligen Bohrung gemessen. Bezogen auf den maximalen Lüfterraddurchmesser D des Lüfterrads ist der Abstand A der Bohrungen entlang der jeweiligen Schaufelspitze zueinander dann vorteilhaft, wenn er 2% des maximalen Lüfterraddurchmessers D entspricht.

Ferner ist vorteilhaft, dass die Bohrungen von der jeweiligen Schaufelspitze der jeweiligen Lüfterradschaufel nach radial innen etwas beabstandet gleichwohl angrenzend sind, so dass die radial außen liegende Schaufelspitze der jeweiligen Lüfterradschaufel durchgängig und ununterbrochen verläuft. Eine bezüglich der Geräuscherzeugung vorteilhafte Ausführung ist dadurch gekennzeichnet, dass die Bohrungen einen maximalen Durchmesser DBmax aufweisen und von der jeweiligen Schaufelspitze über eine radiale Länge LS beanstandet sind, so dass gilt: DBmax ≤ LS ≤ 2,5 x DBmax. Besonders bevorzugt ist LS=1,5 x DBmax. In anderen Worten sind die Bohrungen vorzugsweise um den 1,5-fachen Bohrungsdurchmesser von der Schaufelspitze nach radial innen versetzt. Gemessen wird auch hier stets im Mittelpunkt der Bohrungen.

Bezogen auf den maximalen Lüfterraddurchmesser D des Lüfterrads entspricht die Länge LS, mit welcher die Bohrungen von der jeweiligen Schaufelspitze über beanstandet sind, vorzugsweise 1,5% des maximalen Lüfterraddurchmessers D des Lüfterrads.

Vorzugsweise sind alle Bohrungen des Lüfterrads bezüglich Form und Größe jeweils identisch ausgebildet.

In einer vorteilhaften Ausführungsvariante des Axialventilators ist vorgesehen, dass die Bohrungen über eine Erstreckung entlang der Schaufelspitze der jeweiligen Lüfterradschaufel angeordnet sind, welche 10-40% einer maximalen Erstreckung der Schaufelspitze entlang des Kopfspalts entspricht. Das bedeutet, dass es entlang der Schaufelspitze einen überwiegenden Abschnitt gibt, in dem keine Bohrungen vorgesehen sind, jedoch eine Mindestmenge und eine Mindesterstreckung nicht zu unterschreiten sind. Ferner ist günstig, die Bohrungen insbesondere in einem Bereich der Schaufelspitze anzuordnen, der an die jeweilige Schaufelvorderkante und/oder jeweilige Schaufelhinterkante angrenzt. Soweit die Lüfterradschaufeln im Übergangsbereich von der Schaufelspitze zur Schaufelvorderkante oder jeweilige Schaufelhinterkante radial eingezogen verlaufen und in diesem Abschnitt kein Kopfspalt zu dem Gehäuse mehr besteht, können Bohrungen gleichwohl auch in diesem Abschnitt entlang der Schaufelspitze vorgesehen werden.

Der Axialventilator sieht erfindungsgemäß vor, dass jede der Lüfterradschaufeln entlang der Schaufelspitze jeweils einen sich an eine radiale Mittellinie der Lüfterradschaufeln beidseitig angrenzenden Mittelabschnitt aufweist, der frei von Bohrungen ist. Die Bohrungen werden somit in einem Bereich der Vorderkante und Hinterkante der Lüfterradschaufeln vorgesehen. Der Mittelabschnitt bestimmt 20-90%, weiter bevorzugt 40-80% der maximalen Erstreckung der jeweiligen Lüfterradschaufel in Umfangsrichtung.

In einer Weiterbildung des Axialventilators sind die Bohrungen zusätzlich entlang der Vorderkante und/oder der Hinterkante der Lüfterradschaufeln vorgesehen. Die Abstände zueinander bzw. zur Vorderkante und/oder einer Hinterkante entsprechen dabei vorzugsweise denjenigen der Bohrungen entlang der Schaufelspitze bzw. zu der Schaufelspitze.

Ferner ist eine Ausführung günstig, bei welcher bei dem Axialventilator die jeweilige Anzahl der Bohrungen zusätzlich entlang der Vorderkante und/oder der Hinterkante der Lüfterradschaufeln kleiner oder gleich der Anzahl an Bohrungen entlang der Schaufelspitze ist. Das bedeutet, dass die Anzahl der Bohrungen an der Vorderkante und an der Hinterkante jeweils stets nicht größer ist, als die Anzahl der Bohrungen an der Schaufelspitze. Der Axialventilator ist in einer Ausführung ferner dadurch gekennzeichnet, dass das Lüfterrad reversierbar ausgebildet und seine im Betrieb erzeugte Strömungsrichtung von seiner Rotationsrichtung abhängt. Dann werden die Bohrungen vorzugsweise sowohl an der Vorderkante als auch der Hinterkante sowie an beiden axialen Seiten der jeweiligen Lüfterradschaufeln vorgesehen.

Andere vorteilhafte Weiterbildungen der Erfindung sind in den Unteransprüchen gekennzeichnet und werden nachstehend zusammen mit der Beschreibung der bevorzugten Ausführung der Erfindung anhand der Figuren näher dargestellt. Es zeigen:
- Fig. 1: eine Draufsicht auf einen Axialventilator in einer ersten Ausführung;
- Fig. 2: eine Detailansicht des Axialventilators aus Figur 1;
- Fig. 3: eine perspektivische Vorderansicht des Axialventilators aus Figur 1;
- Fig. 4: eine perspektivische Rückansicht des Axialventilators aus Figur 1;
- Fig. 5: eine Draufsicht auf einen Axialventilator in einer zweiten Ausführung.

In den Figuren 1 - 4 ist eine erste Ausführungsvariante des Axialventilators 1 gezeigt. Dieser umfasst ein ringförmig geschlossenes Gehäuse 2, in dem das reversierbare ausgebildete Lüfterrad 3 zur Erzeugung des Axialluftstromes angeordnet ist, dessen Strömungsrichtung von der Rotationsrichtung des Lüfterrads 4 abhängt. Das Lüfterrad 3 weist die Nabe 5 mit mehreren in Kreisform angeordneten Belüftungsöffnungen 25 auf, in der der Antriebsmotor aufgenommen ist, welcher über die Anschlüsse 14 elektrisch versorgt wird. Rückseitig ist der Antriebsmotor von der Halterung 20 gehalten, welche über in Umfangsrichtung verteilt angeordnete Stege 11 mit dem Gehäuse 2 verbunden ist. Die Stege 11 verlaufen geradlinig, sind jedoch gegenüber einer Radialebene geneigt. Von der Nabe 5 aus erstrecken sich die Lüfterradschaufeln 4 nach radial außen bis zu ihrer jeweiligen Schaufelspitze 8, welche die an die Innenwand des Gehäuses 2 angrenzende Schaufelkante bildet. Zwischen den Schaufelspitzen 8 und der Innenwand des Gehäuses 2 ist der Kopfspalt 12 vorgesehen, so dass das Lüfterrad 3 gegenüber dem Gehäuse 2 rotieren kann. Die Lüfterradschaufeln 4 sind jeweils identisch geformt. Angrenzend zur Schaufelspitze 8 weisen sie in Umfangsrichtung gesehen beidseitig jeweils einen radial eingezogenen Abschnitt 9 auf, in dem die Schaufelkante zwar noch nach radial außen weist, jedoch von der Innenwand des Gehäuses 2 beabstandet ist. Anschließend geht die Schaufelkante in die Vorderkante 17 und Hinterkante 18 über, welche jeweils in Umfangsrichtung weisen, jedoch gegenüber dem radial äußersten Abschnitt der Lüfterradschaufel 4 jeweils in Umfangsrichtung eingezogen gestaltet sind. Entlang ihrer jeweils in Umfangsrichtung gesehenen Mittelachse ist an den Lüfterradschaufeln 4 jeweils eine axiale Stufe 24 ausgebildet, die sich nach radial innen gesehen vergrößert und zur Schaufelspitze 8 hin ausläuft, so dass im Bereich der Schaufelspitze 8 ein stufenloser Verlauf der Laufradschaufel 4 gegeben ist.

An jeder der Lüfterradschaufeln 4 sind entlang der jeweiligen Schaufelspitze 8 auf beiden axialen Seiten mehrere Bohrungen 7 mit kreisförmigem Querschnitt vorgesehen. Die Bohrungen 7 sind auf beiden axialen Seiten an der jeweils identischen Position ausgebildet und weisen somit die jeweils identische Mittelachse auf. Erfindungsgemäß wird vorgesehen, die Bohrungen 7 als Durchgangsbohrungen zu gestalten. In der Ausführung gemäß der Figuren 1 - 4 sind auf beiden zur Vorderkante 17 und zur Hinterkante 18 weisenden Endabschnitten entlang der Schaufelspitze 8 jeweils acht Bohrungen 7, d.h. pro Lüfterradschaufel 4 insgesamt 16 Bohrungen 7 vorgesehen, von denen sich pro Bereich mit Bohrungen 7 jeweils sechs Bohrungen 7 entlang der Schaufelspitze 8 entlang des Kopfspalts 12 und jeweils zwei Bohrungen 7 im eingezogenen Abschnitt 9 befinden. In der Ausführung gemäß Figur 5 sind an den jeweiligen Endabschnitten entlang der Schaufelspitze 8 jeweils nur sieben Bohrungen 7, d.h. pro Lüfterradschaufel 4 insgesamt 14 Bohrungen 7 vorgesehen. Gegenüber der Ausführung gemäß Figur 1 - 4 sind bei der Ausführung gemäß Figur 5 die Bohrungen 7 in Umfangsrichtung gesehen weiter nach außen verlagert, so dass sich vier der sieben Bohrungen 7 jeweils entlang der Schaufelspitze 8 entlang des Kopfspalts 12 und jeweils drei Bohrungen 7 im eingezogenen Abschnitt 9 befinden. Im Übrigen sind die Ausführungen gemäß Figur 1-4 und Figur 5 identisch. In beiden Ausführungen nicht gezeigt, gleichwohl ebenfalls vorsehbar sind entsprechende Bohrungen 7 im Bereich der Vorderkante 17 und der Hinterkante 18 sowie sowohl an der Vorderkante 17 als auch der Hinterkante 18 der jeweiligen Lüfterradschaufeln 4. Die Anzahl der Bohrungen jeweils entlang der Vorderkante 17 bzw. der Hinterkante 18 wird jedoch geringer festgelegt als diejenige der radialen Außenkante. Jede der Lüfterradschaufeln 4 umfasst entlang der Schaufelspitze 8 jeweils einen sich an eine radiale Mittellinie der Lüfterradschaufeln 4 beidseitig angrenzenden Mittelabschnitt 15 auf, der frei von Bohrungen 7 ist. Der Mittelabschnitt 15 ohne Bohrungen 7 bestimmt in beiden Ausführungen gemäß der Figuren 1 und 5 den vergleichsweise größeren Bereich, d.h. über eine größere Erstreckung der jeweiligen Lüfterradschaufel 4 sind keine Bohrungen 7 vorgesehen, da sich diese im Wesentlichen in den Umfangsrandabschnitten befinden.

In beiden Ausführungen der Figuren 1 und 5 weisen die Lüfterradschaufeln 4 gegenüber der sich durch das Gehäuse 2 erstreckenden Axialebene einen sehr geringen Anstellwinkel weniger als 25° auf, der gut in Figur 3 zu erkennen ist. Bei derartig geringen Anstellwinkeln sind die Bohrungen 7 besonders wirkungsvoll.

Die Größe, Form und Anordnung der Bohrungen 7 beeinflusst den geräuschmindernden Effekt deutlich. In Figur 5 sind vorteilhafte Dimensionierungen eingetragen, welche identisch auch für das Ausführungsbeispiel der Figuren 1-4 anwendbar sind. Die Bohrungen 7 weisen einen maximalen Durchmesser DBmax auf, der 1% des maximalen Lüfterraddurchmessers D des Lüfterrads 4 entspricht, gemessen jeweils im Mittelpunkt der Bohrungen 7. Der Abstand A der Bohrungen 7 zueinander entlang der jeweiligen Schaufelspitze 8 entspricht dem doppelten maximalen Durchmesser DBmax und 2% des maximalen Lüfterraddurchmessers D des Lüfterrads 4. Von der Schaufelspitze 8 sind die Bohrungen 7 über die Länge LS beabstandet, welche 1,5% des Laufraddurchmessers D und dem 1,5-fachen des maximalen Durchmessers DBmax ausmacht. Die radial außen liegende Schaufelspitze 8 der jeweiligen Lüfterradschaufel 4 verläuft durchgängig und ununterbrochen. Gemäß der Ausführung in Figur 5 erfolgt die Verteilung der Bohrungen 7 entlang der Schaufelspitze 8 über eine Länge, welcher 10% der Schaufelspitzenlänge L entspricht, entlang derer der Kopfspalt 12 gebildet ist. In der Ausführung gemäß der Figuren 1 - 4 sind es 20%.

In beiden Ausführungen gemäß der Figuren 1-4 und 5 sind alle Bohrungen 7 jeweils identisch ausgebildet. Alternativ kann jedoch auch vorgesehen werden, dass sich die Bohrungen 7 zueinander in Form und Größe unterscheiden.

## Patentansprüche

1. Axialventilator (1) mit einem Gehäuse (2) und einem in dem Gehäuse (2) angeordneten Lüfterrad (3) zur Erzeugung eines Axialluftstromes durch das Gehäuse (2), wobei das Lüfterrad (3) mehrere sich von einer Nabe (5) nach radial außen bis zur jeweiligen Schaufelspitze (8) erstreckende Lüfterradschaufeln (4) aufweist, welche über einen Kopfspalt (12) beanstandet zu einer Innenwand des Gehäuses (2) verlaufen, wobei die Lüfterradschaufeln (4) entlang der jeweiligen Schaufelspitze (8) im Bereich einer Vorderkante (17) und einer Hinterkante (18) der Lüfterradschaufeln (4) Bohrungen (7) aufweisen, wobei jede der Lüfterradschaufeln (4) entlang der Schaufelspitze (8) jeweils einen sich an eine radiale Mittellinie der Lüfterradschaufeln (4) beidseitig angrenzenden Mittelabschnitt (15) aufweist, der frei von Bohrungen (7) ist, wobei der Mittelabschnitt 20-90% einer Erstreckung der jeweiligen Lüfterradschaufel (4) in Umfangsrichtung bestimmt, und wobei die Bohrungen (7) auf beiden axialen Seiten der Lüfterradschaufeln (4) oder als Durchgangsbohrungen durch die Lüfterradschaufeln (4) ausgebildet sind.

2. Axialventilator nach Anspruch 1, **dadurch gekennzeichnet, dass** die Lüfterradschaufeln (4) einen geringen Anstellwinkel gegenüber einer Axialebene im Bereich von 5-25°, insbesondere 10-20° aufweist.

3. Axialventilator nach einem der vorigen Ansprüche, **dadurch gekennzeichnet, dass** eine Anzahl der Bohrungen (7) je Lüfterradschaufel (4) entlang der jeweiligen Schaufelspitze (8) mindestens zwei, insbesondere mindestens drei, insbesondere mindestens fünf beträgt, und wobei die Bohrungen (7) entlang einer Linie parallel zur Schaufelspitze (8) angeordnet sind.

4. Axialventilator nach einem der vorigen Ansprüche, **dadurch gekennzeichnet, dass** die Bohrungen (7) einen kreisförmigen Querschnitt aufweisen.

5. Axialventilator nach dem vorigen Anspruch, **dadurch gekennzeichnet, dass** die Bohrungen (7) einen maximalen Durchmesser DBmax aufweisen, der 1% eines maximalen Lüfterraddurchmessers D des Lüfterrads (3) entspricht.

6. Axialventilator nach dem vorigen Anspruch, **dadurch gekennzeichnet, dass** die Bohrungen (7) zueinander einen Abstand A entlang der jeweiligen Schaufelspitze (8) aufweisen, der dem doppelten maximalen Durchmesser DBmax entspricht, wobei der Abstand jeweils am Mittelpunkt der jeweiligen Bohrung (7) gemessen wird.

7. Axialventilator nach einem der vorigen Ansprüche, **dadurch gekennzeichnet, dass** die Bohrungen (7) zueinander einen Abstand A entlang der jeweiligen Schaufelspitze (8) aufweisen, der 2% eines maximalen Lüfterraddurchmessers D des Lüfterrads (3) entspricht

8. Axialventilator nach einem der vorigen Ansprüche, **dadurch gekennzeichnet, dass** die Bohrungen (7) einen maximalen Durchmesser DBmax aufweisen und von der jeweiligen Schaufelspitze (8) über eine Länge LS beanstandet sind, so dass gilt: DBmax ≤ LS ≤ 2,5 x DBmax, insbesondere LS=1,5 x DBmax.

9. Axialventilator nach einem der vorigen Ansprüche, **dadurch gekennzeichnet, dass** die Bohrungen (7) von der jeweiligen Schaufelspitze (8) über eine Länge LS beanstandet sind, die 1,5% eines maximalen Lüfterraddurchmessers D des Lüfterrads entspricht.

10. Axialventilator nach einem der vorigen Ansprüche, **dadurch gekennzeichnet, dass** die Bohrungen (7) über eine Erstreckung entlang der Schaufelspitze (8) der jeweiligen Lüfterradschaufel (4) vorgesehen sind, welche 10-40% einer maximalen Erstreckung der Schaufelspitze (8) entlang des Kopfspalts entspricht.

11. Axialventilator nach einem der vorigen Ansprüche, **dadurch gekennzeichnet, dass** die Bohrungen (7) zusätzlich entlang der Vorderkante (17) und/oder der Hinterkante (18) der Lüfterradschaufeln (4) vorgesehen sind.

12. Axialventilator nach dem vorigen Anspruch, **dadurch gekennzeichnet, dass** eine jeweilige Anzahl der Bohrungen (7) zusätzlich entlang der Vorderkante (17) und/oder der Hinterkante (18) der Lüfterradschaufeln kleiner oder gleich einer Anzahl an Bohrungen (7) entlang der Schaufelspitze (8) ist.

13. Axialventilator nach einem der vorigen Ansprüche, **dadurch gekennzeichnet, dass** das Lüfterrad (3) reversierbar ausgebildet und seine im Betrieb erzeugte Strömungsrichtung von seiner Rotationsrichtung abhängt.

## Claims

1. An axial ventilator (1) having a housing (2) and a fan wheel (3) arranged in the housing (2) for generating an axial air flow through the housing (2), wherein the fan wheel (3) comprises multiple fan wheel blades (4) extending radially outward from a hub (5) up to the respective blade tip (8), which blades extend spaced apart over a head gap (12) from an inner wall of the housing (2), wherein the fan wheel blades (4) comprise boreholes (7) along the respective blade tip (8) in the region of a front edge (17) and a rear edge (18) of the fan wheel blades (4), wherein each of the fan wheel blades (4) comprises a middle section (15), which is free of boreholes (7), along the blade tip (8) and adjoining a radial center line of the fan wheel blades (4) on both sides, wherein the middle section defines 20-90% of an extension of the respective fan wheel blade (4) in the circumferential direction and wherein the boreholes (7) are formed on both axial sides of the fan wheel blades (4) or as through boreholes through the fan wheel blades (4).

2. The axial ventilator according to Claim 1, **characterized in that** the fan wheel blades (4) have a small angle of attack in relation to an axial plane in the range of 5-25°, in particular 10-20°.

3. The axial ventilator according to any one of the preceding claims, **characterized in that** a number of the boreholes (7) per fan wheel blade (4) along the respective blade tip (8) is at least two, in particular at least three, in particular at least five, and wherein the boreholes (7) are arranged along a line parallel to the blade tip (8).

4. The axial ventilator according to any one of the preceding claims, **characterized in that** the boreholes (7) have a circular cross section.

5. The axial ventilator according to the preceding claim, **characterized in that** the boreholes (7) have a maximum diameter DBmax, which corresponds to 1% of a maximum fan wheel diameter D of the fan wheel (3).

6. The axial ventilator according to the preceding claim, **characterized in that** the boreholes (7) have a distance A in relation to one another along the respective blade tip (8) which corresponds to twice the maximum diameter DBmax, wherein the distance is measured in each case at the center point of the respective borehole (7).

7. The axial ventilator according to any one of the preceding claims, **characterized in that** the boreholes (7) have a distance A in relation to one another along the respective blade tip (8), which corresponds to 2% of a maximum fan wheel diameter D of the fan wheel (3).

8. The axial ventilator according to any one of the preceding claims, **characterized in that** the boreholes (7) have a maximum diameter DBmax and are spaced apart from the respective blade tip (8) over a length LS, so that the following applies: DBmax ≤ LS ≤ 2.5 x DBmax, in particular LS = 1.5 x DBmax.

9. The axial ventilator according to any one of the preceding claims, **characterized in that** the boreholes (7) are spaced apart from the respective blade tip (8) over a length LS which corresponds to 1.5% of a maximum fan wheel diameter D of the fan wheel.

10. The axial ventilator according to any one of the preceding claims, **characterized in that** the boreholes (7) are provided over an extension along the blade tip (8) of the respective fan wheel blade (4) which corresponds to 10-40% of a maximum extension of the blade tip (8) along the head gap.

11. The axial ventilator according to any one of the preceding claims, **characterized in that** the boreholes (7) are additionally provided along the front edge (17) and/or the rear edge (18) of the fan wheel blades (4).

12. The axial ventilator according to the preceding claim, **characterized in that** a respective number of the boreholes (7) additionally along the front edge (17) and/or the rear edge (18) of the fan wheel blades is less than or equal to a number of boreholes (7) along the blade tip (8).

13. The axial ventilator according to any one of the preceding claims, **characterized in that** the fan wheel (3) is designed to be reversible and its flow direction generated in operation is dependent on its rotational direction.

## Revendications

1. Ventilateur axial (1) doté d'un boîtier (2) et d'une roue de ventilateur (3) disposée dans le boîtier (2) pour générer un écoulement d'air axial à travers le boîtier (2), dans lequel la roue de ventilateur (3) présente plusieurs pales de roue de ventilateur (4) s'étendant depuis un moyeu (5) vers l'extérieur dans le sens radial jusqu'à la pointe de pale (8) respective, lesquelles pales de roue de ventilateur sont espacées d'une paroi intérieure du boîtier (2) par un entrefer (12), dans lequel les pales de roue de ventilateur (4) présentent des alésages (7) le long de la pointe de pale (8) respective dans la zone d'un bord avant (17) et d'un bord arrière (18) des pales de roue de ventilateur (4), dans lequel chacune des pales de roue de ventilateur (4) présente le long de la pointe de pale (8) respectivement une section centrale (15) adjacente des deux côtés à une ligne centrale radiale des pales de roue de ventilateur (4) et qui est exempte d'alésages (7), dans lequel la section centrale détermine 20 à 90 % d'une extension de la pale de roue de ventilateur (4) respective dans le sens circonférentiel, et dans lequel les alésages (7) sont formés sur les deux côtés axiaux des pales de roue de ventilateur (4) ou sous forme d'alésages traversants à travers les pales de roue de ventilateur (4).

2. Ventilateur axial selon la revendication 1, **caractérisé en ce que** les pales de roue de ventilateur (4) présentent un petit angle d'attaque par rapport à un plan axial compris dans la plage de 5 à 25°, en particulier de 10 à 20°.

3. Ventilateur axial selon l'une des revendications précédentes, **caractérisé en ce que** le nombre d'alésages (7) par pale de roue de ventilateur (4) le long de la pointe de pale (8) respective est d'au moins deux, en particulier d'au moins trois, en particulier d'au moins cinq, et dans lequel les alésages (7) sont disposés le long d'une ligne parallèle à la pointe de pale (8).

4. Ventilateur axial selon l'une des revendications précédentes, **caractérisé en ce que** les alésages (7) présentent une section circulaire.

5. Ventilateur axial selon la revendication précédente, **caractérisé en ce que** les alésages (7) présentent un diamètre maximal DBmax, qui correspond à 1 % d'un diamètre de roue de ventilateur maximal D de la roue de ventilateur (3).

6. Ventilateur axial selon la revendication précédente, **caractérisé en ce que** les alésages (7) présentent une distance A entre eux le long de la pointe de pale (8) respective qui correspond à deux fois le diamètre maximal DBmax, dans lequel la distance est mesurée respectivement au centre de chaque alésage (7).

7. Ventilateur axial selon l'une des revendications précédentes, **caractérisé en ce que** les alésages (7) présentent une distance A entre eux le long de la pointe de pale (8) respective qui correspond à 2 % d'un diamètre de roue de ventilateur maximal D de la roue de ventilateur (3).

8. Ventilateur axial selon l'une des revendications précédentes, **caractérisé en ce que** les alésages (7) présentent un diamètre maximal DBmax et sont espacés de la pointe de pale (8) respective sur une longueur LS, de sorte que l'on a : DBmax ≤ LS ≤ 2,5 x DBmax, en particulier LS=1,5 x DBmax.

9. Ventilateur axial selon l'une des revendications précédentes, **caractérisé en ce que** les alésages (7) sont espacés de la pointe de pale (8) respective d'une longueur LS qui correspond à 1,5 % d'un diamètre de roue de ventilateur maximal D de la roue de ventilateur.

10. Ventilateur axial selon l'une des revendications précédentes, **caractérisé en ce que** les alésages (7) sont prévus sur une extension le long de la pointe de pale (8) de la pale de roue de ventilateur (4) respective qui correspond à 10 à 40 % d'une extension maximale de la pointe de pale (8) le long de l'entrefer.

11. Ventilateur axial selon l'une des revendications précédentes, **caractérisé en ce que** les alésages (7) sont en outre prévus le long du bord avant (17) et/ou du bord arrière (18) des pales de roue de ventilateur (4).

12. Ventilateur axial selon la revendication précédente, **caractérisé en ce qu'**un nombre respectif d'alésages supplémentaires (7) le long du bord avant (17) et/ou du bord arrière (18) des pales de roue de ventilateur est inférieur ou égal à un nombre d'alésages (7) le long de la pointe de pale (8).

13. Ventilateur axial selon l'une des revendications précédentes, **caractérisé en ce que** la roue de ventilateur (3) est conçue pour être réversible et que son sens d'écoulement généré pendant le fonctionnement dépend de son sens de rotation.
